# EUROPÄISCHE PATENTSCHRIFT

(11) **EP 3 044 088 B1**
(45) Veröffentlichungstag und Bekanntmachung des Hinweises auf die Patenterteilung: **27.09.2017**
(21) Anmeldenummer: 14747375.5
(22) Anmeldetag: 04.08.2014
(51) Int. Cl.: B63H 5/125

(54) **BOOTSANTRIEB**
BOAT DRIVE
ENTRAÎNEMENT DE BATEAU

(30) Priorität: 11.09.2013 DE 102013218141
(43) Veröffentlichungstag der Anmeldung: 20.07.2016
(73) Patentinhaber: ZF Friedrichshafen AG, 88046 Friedrichshafen (DE)
(72) Erfinder: GALLATO, Fernando, I-35010 Borgoricco (Padova) (IT); TOGNON, Andrea, I-35100 Padova (IT)
(86) Internationale Anmeldenummer: PCT/EP2014/066682
(87) Internationale Veröffentlichungsnummer: WO 2015/036170

(56) Entgegenhaltungen:
- WO-A1-02/24522
- JP-A- 2007 008 189
- US-A- 2 372 247
- US-A- 4 746 311
- US-A1- 2001 029 133

## Beschreibung

Die Erfindung betrifft einen Bootsantrieb mit einem außerhalb des Bootskörpers und gegenüber dem Bootskörper schwenkbar angeordneten Unterwassergehäuse, in dem zumindest eine Propellerwelle drehantreibbar angeordnet ist, und mit einem Schwenkantrieb zum Verschwenken des Unterwassergehäuses um eine vertikale Schwenkachse zum Zwecke der Richtungssteuerung des Bootes. Derartige Bootsantriebe werden auch POD-Antriebe genannt.

Bei derartigen Bootsantrieben ist am abtriebsseitigen Ende der Propellerwelle ein Propeller befestigt, der im Fahrbetrieb bei rotierender Propellerwelle für den Vorschub des Bootes sorgt. Mit Hilfe des schwenkbaren Unterwassergehäuses kann die Fahrtrichtung des Bootes verändert werden, weil beim Verschwenken des Unterwassergehäuses auch der durch den rotierenden Propeller erzeugte Vorschubvektor seine Richtung ändert.

Aus der WO 02/24522 A1 ist ein solcher Bootsantrieb mit einem unterhalb des Bootskörpers schwenkbar angeordneten Unterwassergehäuse bekannt, bei dem in dem Unterwassergehäuse eine Propellerwelle drehantreibbar angeordnet ist. Die Schwenkbewegung des Unterwassergehäuses wird durch einen im Innenraum des Bootskörpers angeordneten Schwenkantrieb mit einem Schwenkantriebsmotor bewirkt.

Ein weiterer Bootsantrieb mit einem unterhalb des Bootskörpers schwenkbar angeordneten Unterwassergehäuse ist aus der WO 2005/005249 A1 bekannt. Dabei wird die im Unterwassergehäuse gelagerte Propellerwelle mit dem zugeordneten Propeller von einem im Innenraum des Bootskörpers angeordneten Antriebsmotor über zwei Kegelradgetriebe und entsprechende Antriebswellen angetrieben. Auch hier wird die Schwenkbewegung des Unterwassergehäuses durch einen im Innenraum des Bootskörpers angeordneten Schwenkantrieb mit einem Schwenkantriebsmotor bewirkt.

Auch in der WO 2010/094612 A1 ist ein derartiger Bootsantrieb mit einem Schwenkantrieb in Form einer Steuereinrichtung beschrieben. Dabei ist ein Bootsantrieb mit Steuereinrichtung beschrieben, bei dem zur Fahrtrichtungssteuerung ein Unterwassergehäuse mit Propeller mit Hilfe von zwei elektrischen Stellmotoren als Schwenkantriebsmotoren verschwenkt werden kann.

Des Weiteren ist in der WO 10037744 A2 eine Vorrichtung zur Erfassung einer Winkelposition einer Schwenksteuerwelle im Zusammenhang mit einem eingangs erwähnten Bootsantrieb beschrieben, wobei mit der Vorrichtung die momentane Schwenkposition des schwenkbaren Unterwassergehäuses erfasst und für die Ansteuerung eines motorischen Schwenkantriebes verwendet wird.

In allen genannten Schriften finden sich keine Hinweise, ob oder wie die beschriebenen Bootsantriebe bei einem Ausfall der Schwenkantriebsmotoren oder deren Ansteuerung steuerbar sind. Es sind Verfahren bekannt, bei denen der Schwenkantrieb eines solchen Bootsantriebes nach einem Ausfall des Schwenkantriebsmotors manuell vom Innenraum des Bootskörpers betätigt werden kann. Dabei ist jedoch von Nachteil, dass die momentane Schwenkposition des Unterwassergehäuses vom Innenraum des Bootes nicht erkennbar ist.

Es ist daher die Aufgabe der vorliegenden Erfindung einen Bootsantrieb mit einem außerhalb des Bootskörpers schwenkbar angeordneten Unterwassergehäuse zu schaffen, der auch bei Ausfall eines motorischen Schwenkantriebes oder dessen Steuerung möglichst einfach bedient werden kann.

Die Aufgabe wird durch einen Bootsantrieb gemäß dem Patentanspruch 1 gelöst. Vorteilhafte Weiterbildungen sind in den jeweiligen abhängigen Ansprüchen beansprucht.

Die Erfindung betrifft demnach einen Bootsantrieb mit einem außerhalb eines Bootskörpers und gegenüber dem Bootskörper um eine vertikale Schwenkachse schwenkbar angeordneten Unterwassergehäuse, in dem zumindest eine Propellerwelle antreibbar gelagert ist, und mit einem im Innenraum des Bootskörpers angeordneten Schwenkantrieb zum Verschwenken des Unterwassergehäuses zum Zwecke der Richtungssteuerung des Bootes. An einem Element des Schwenkantriebes ist eine Nullpositionsmarke vorgesehen, die ein einfaches Bestimmen einer Nullposition des Unterwassergehäuses ermöglicht.

Mit Hilfe der Nullpositionsmarke kann im Fall eines Ausfalls des motorischen Schwenkantriebes die Nullposition des Unterwassergehäuses manuell schnell und einfach eingestellt werden. Aus dem Stand der Technik sind Verfahren bekannt, wie nach einem Ausfall eines motorischen Schwenkantriebes ein Unterwassergehäuses manuell verschwenkt werden kann. Beispielsweise werden dazu zunächst Abdeckungen an dem bzw. den Schwenkantriebsmotoren entfernt, so dass gegebenenfalls Motorbremsen oder andere blockierende Elemente des Schwenkantriebes geöffnet oder entfernt werden können. Danach kann der Schwenkantrieb beispielsweise mit einem Werkzeug manuell betätigt werden, wobei das Werkzeug an einer passenden Stelle des Schwenkantriebes angesetzt wird. Allerdings ist die Stellung des Unterwassergehäuses im Innenraum des Bootskörpers nicht erkennbar, sodass es bei herkömmlichen Bootsantrieben problematisch ist, die gewünschte Nullposition des Unterwassergehäuses manuell einzustellen. Die erfindungsgemäße Nullpositionsmarke löst dieses Problem, indem sie dem Bediener im Innenraum des Bootskörpers anzeigt, wenn die Nullposition des Unterwassergehäuses eingestellt ist.

Die Nullposition des Unterwassergehäuses entspricht dabei der Geradeausfahrt des Bootes, d.h. eine Längsachse des Unterwassergehäuses liegt in der Nullposition parallel zu einer Längsachse des Bootskörpers. In Bezug zu einem gesamten Schwenkbereich zwischen zwei Endpositionen ist die Nullposition nicht zwangsläufig die geometrische Mittelposition zwischen den beiden Endpositionen, weil das Unterwassergehäuse eines POD-Antriebes ausgehend von der Nullposition in einer ersten Schwenkrichtung weiter verschwenkbar ist, als in der entgegengesetzten zweiten Schwenkrichtung. Dies macht das Auffinden der Nullposition beim manuellen Betätigen eines herkömmlichen Schwenkantriebes noch schwerer.

In der Nullposition entsteht an dem Unterwassergehäuse insbesondere bei Geradeausfahrt des Bootes der geringste Strömungswiderstand im Wasser. Daher ist es vorteilhaft, nach Ausfall des gesamten Bootsantriebes oder des Schwenkantriebes diese Nullposition vom Boot aus möglichst einfach manuell einstellen zu können. Ein anderer Grund für den Wunsch die Nullposition möglichst einfach manuell einstellen zu können ist beispielsweise, dass manche Wartungsarbeiten wie beispielsweise ein Ölaustausch in einem Getriebegehäuse des Bootsantriebes nur in der Nullposition gemacht werden können, wobei der Schwenkantrieb bei den Wartungsarbeiten nicht zur Verfügung steht oder aus Sicherheitsgründen nur manuell betätigt werden darf. Die erfindungsgemäße Ausführung sieht vor, dass der Schwenkantrieb ein Schwenkbegrenzungselement und eine Schwenksteuerwelle umfasst, die antreibbar mit einem Schwenkantriebsmotor und starr mit dem Unterwassergehäuse verbunden sind. Das Schwenkbegrenzungselement und die Schwenksteuerwelle können auch einstückig ausgeführt sein. Die Antriebsleistung bzw. die Schwenkbewegung des Schwenkantriebsmotors kann im Schenkbetrieb über das Schwenkbegrenzungselement und die Schwenksteuerwelle auf das Unterwassergehäuse übertragen. Die starre Verbindung zwischen dem Schwenkbegrenzungselement, der Schwenksteuerwelle und dem Unterwassergehäuse bewirkt, dass jede Stellung des schwenkbaren Unterwassergehäuses einer ganz bestimmten Stellung des Schwenkbegrenzungselementes entspricht. Mit anderen Worten kann an der Stellung des Schwenkbegrenzungselementes im Innenraum des Bootskörpers eindeutig die Stellung des Unterwassergehäuses erkannt werden. Erfindungsgemäß ist die Nullpositionsmarke deshalb an dem Schwenkbegrenzungselement oder an der Schwenksteuerwelle angeordnet. Besonders bevorzugt ist die Nullpositionsmarke an dem Schwenkbegrenzungselement angeordnet, weil das Schwenkbegrenzungselement in der Regel in einem dem Bootsinneren zugewandten Bereich der Schwenksteuerwelle angeordnet ist, der vom Innenraum des Bootskörpers am leichtesten eingesehen werden kann.

Gemäß der Erfindung ist der Schwenkantrieb in einem Getriebegehäuse des Bootsantriebes angeordnet. Dabei weist das Getriebegehäuse ein Sichtfenster auf, durch das die Nullpositionsmarke zumindest in der Nullposition sichtbar ist. Dabei liegt es nahe, das Sichtfenster vorteilhaft so an dem Getriebegehäuse anzuordnen, dass die Nullpositionsmarke von einer Person im Innenraum des Bootskörpers möglichst einfach erkennbar ist. Also an einer leicht zugänglichen und einsehbaren Stelle des Getriebegehäuses.

Des Weiteren ist das Sichtfenster bevorzugt derart am Getriebegehäuse positioniert und weist solche Abmessungen auf, dass die Nullpositionsmarke nur in der Nullposition erkennbar ist. D.h. das Sichtfenster ist so klein, dass die Nullpositionsmarke nur durch das Sichtfenster sichtbar ist, wenn sich das Unterwassergehäuse zumindest nahezu in der Nullposition befindet. Damit hat der Bediener die Sicherheit, die gewünschte Nullposition eingestellt zu haben, sobald er die Nullpositionsmarke durch das Sichtfenster erkennt.

Eine andere bevorzugte Ausführung sieht vor, dass das Getriebegehäuse oder das Sichtfenster eine Referenzmarke aufweist, die in der Nullposition mit der Nullpositionsmarke korrespondiert. Die Referenzmarke erleichtert das exakte Positionieren des Schwenkantriebes beim manuellen Betätigen, insbesondere wenn die Nullpositionsmarke in einem weiteren Bereich um die Nullposition herum durch das Sichtfenster sichtbar ist, beispielsweise weil das Sichtfenster größer ist, als in der zuvor beschriebenen Ausführung. Eine Ausführung mit einem größeren Sichtfenster hat den Vorteil, dass der manuelle Bediener die momentane Stellung des Schwenkantriebes und damit des Unterwassergehäuses erkennen kann, auch wenn die exakte Nullposition nicht erreicht ist. Dies erleichtert ihm die richtige Drehrichtung zum manuellen Verstellen des Schwenkantriebes in Richtung der Nullstellung zu finden. Zum Einstellen der exakten Nullposition hilft dann die Referenzmarke, die in der Nullposition genau auf bzw. gegenüber der Nullpositionsmarke liegt.

Vorzugsweise ist die Nullpositionsmarke eine Ausnehmung wie beispielsweise eine Kerbe, eine Bohrung oder eine Nut. Eine derartige Markierung ist einfach herzustellen und ist auch bei den Bedingungen in einem Getriebegehäuse beständig, sodass die Markierung über die Lebensdauer des Bootsantriebes nicht verloren gehen kann.

Gemäß einer weiteren bevorzugten Ausführung ist vorgesehen, dass der Schwenkantrieb zwei Endpositionen aufweist, die durch zumindest ein an dem Getriebegehäuse befestigtes Endanschlagelement festgelegt sind, indem das Endanschlagelement mit zumindest einer Anschlagfläche an dem Schwenkbegrenzungselemente zusammenwirkt. Beispielsweise ist das Endanschlagelement als ein gehäusefester Bolzen ausgeführt, der in eine Öffnung des Schwenkbegrenzungselementes hineinragt. Die Öffnung bewegt sich also beim Verschwenken kreisbogenförmig mit dem Schwenkbegrenzungselement mit. Daher ist die Öffnung beispielsweise kreisbogenförmig gestaltet, wobei die beiden Enden der kreisbogenförmigen Öffnung den Endpositionen des Schwenkbereiches entsprechen und jeweils eine Anschlagfläche aufweisen. Beim Erreichen jeder Endposition schlägt der gehäusefeste Bolzen an eine Anschlagfläche der Öffnung an.

Bevorzugt weist das Endanschlagelement Mittel zur Endlagendämpfung beim Anfahren der beiden Endpositionen auf. Durch die Öffnung im Zusammenhang mit dem Endanschlagelement und der Endlagendämpfung wird erreicht, dass das Schwenkbegrenzungselement mehrere Funktionen erfüllt. Es wird so zur Übertragung des Schwenkdrehmomentes und der Schwenkbewegung, zur Begrenzung des Schwenkbereiches und zum Anzeigen der Nullposition benutzt. Diese Multifunktionalität ermöglicht einen Schwenkantrieb mit einer geringen Anzahl an Bauteilen und einem geringen Bauraumbedarf.

Eine weitere Funktion kann die Schwenksteuerwelle übernehmen, wenn sie mit einer Vorrichtung zur Erfassung einer Winkelposition der Schwenksteuerwelle, wie sie beispielsweise in der WO 10037744 A2 beschrieben ist, zusammenwirkt. Dazu kann die Schwenksteuerwelle beispielsweise an einer Stelle eine weitere Verzahnung aufweisen, die im Eingriff steht mit der genannten Verzahnung der Vorrichtung zur Erfassung der Winkelposition und so die momentane Schwenkposition erfassbar macht. Da die Information über die momentane Schwenkposition bei derartigen Vorrichtungen aber nur für den motorischen Schwenkantrieb zur Verfügung steht, wird dieser Aspekt im Zusammenhang mit der vorliegenden Erfindung nicht weiter vertieft.

Noch eine weitere Funktion kann die Schwenksteuerwelle übernehmen, wenn sie gemäß einer weiteren bevorzugten Ausführung zumindest einen Ölkanal aufweist, der zumindest in der Nullposition einen Ölaustausch in dem Unterwassergehäuse vom Innenraum des Bootskörpers aus ermöglicht. Da in dem Unterwassergehäuse Getriebeelemente und Lager für die Propellerwelle angeordnet sind, umfasst das Unterwassergehäuse in der Regel auch eine Ölschmierung. Zu Wartungszwecken ist es vorteilhaft das Öl dieser Ölschmierung auch vom Innenraum des Bootskörpers aus austauschen zu können. Damit kann vermieden werden, dass das Boot für eine solche Wartungsarbeit in ein Trockendeck gebracht werden muss. Realisierbar ist dies, indem das Öl durch einen Ölkanal in der Schwenksteuerwelle aus dem Unterwassergehäuse abgesaugt und frisches Öl durch diesen Ölkanal wieder eingefüllt werden kann. Dazu kann ein entsprechender Ölverschluss, beispielsweise eine Ölverschlussschraube, an dem Getriebegehäuse vorgesehen sein, der beispielsweise in der Nullposition gegenüber dem Ölkanal in der Schwenksteuerwelle so positioniert ist, dass Öl aus dem Unterwassergehäuse abgesaugt und wieder eingefüllt werden kann. Da während Wartungsarbeiten der motorische Schwenkantrieb beispielsweise aus Sicherheitsgründen abgeschaltet ist, dient die Nullpositionsmarke auch hier zum Bestimmen und manuellen Einstellen der Nullposition.

Die Erfindung und weitere Vorteile werden nachfolgend anhand der dazugehörigen Figuren näher erläutert.

Dabei zeigen
- Fig. 1: eine schematische Schnittdarstellung eines erfindungsgemäßen Bootsantriebes in der Seitenansicht und
- Fig. 2: eine schematische Schnittdarstellung in der in Fig. 1 gezeigten Schnittebene A - A des erfindungsgemäßen Bootsantriebes in der Draufsicht.

Der in Fig. 1 dargestellte Bootsantrieb 1 umfasst einen Antriebsmotor 2, eine Motorabtriebswelle 3 und ein erstes Getriebe 4, welches als Winkelgetriebe ausgestaltet ist und die Antriebsleistung von der zumindest nahezu horizontal angeordneten Motorabtriebswelle 3 auf eine zumindest nahezu vertikal angeordnete Antriebswelle 5 überträgt. Der Antriebsmotor 2, die Motorabtriebswelle 3 und das erste Getriebe 4 sind im Innenraum 6 eines Bootskörpers 7 angeordnet. Der Antriebsmotor 2 und das erste Getriebe 4 sind in dem Bootskörper 7 befestigt. Zur Befestigung des Getriebegehäuses 8 des ersten Getriebes 4 in dem Bootskörper 7 weist das Getriebegehäuse 8 Befestigungsarme 9 auf.

Außerhalb des Bootskörpers 7 ist das Unterwassergehäuse 10 angeordnet. Es ist gegenüber dem Bootskörper 7 um eine zumindest in etwa vertikal angeordnete Schwenkachse 11 schwenkbar. In der Fig. 1 ist die Schwenkachse 11 gemeinsam mit der vertikal verlaufenden Antriebswelle 5 als eine Linie dargestellt. Die Antriebswelle 5 verbindet das erste Getriebe 4 in dem Bootskörper 7 mit einem zweiten Getriebe 12, das außerhalb des Bootskörpers 7 in dem Unterwassergehäuse 10 angeordnet ist und ebenfalls als Winkelgetriebe ausgeführt ist. Das zweite Getriebe 12 überträgt die Antriebsleistung des Bootsantriebes 1 von der Antriebswelle 5 auf die zumindest in etwa horizontal angeordnete Propellerwellen 13 und 14. Am abtriebsseitigen Ende ist auf jeder Propellerwelle 13 und 14 jeweils ein Propeller 15 bzw. 16 befestigt. Dabei ist die eine Propellerwelle 13 als Hohlwelle ausgeführt und konzentrisch zu der anderen Propellerwelle 14 angeordnet. Unabhängig von der hier dargestellten Ausführung mit zwei Propellern umfasst die vorliegende Erfindung ebenso Ausführungen mit nur einem Propeller.

Der Schwenkantrieb zum Verschwenken des Unterwassergehäuses 10 gegenüber dem Bootskörper 7 umfasst einen Schwenkantriebsmotor 21, der über ein Schwenkbegrenzungselement 20 und eine Schwenksteuerwelle 17 das Unterwassergehäuse 10 in einem bestimmten Schwenkbereich verschwenken kann. Der Schwenkantriebsmotor 21 ist fest mit dem Getriebegehäuse 8 verbunden, während das Schwenkbegrenzungselement 20 und die Schwenksteuerwelle 17 in dem Getriebegehäuse 8 mit Hilfe von Wälzlagern 19 rotierbar um die Schwenkachse 11 gelagert sind. Der Schwenkantriebsmotor 21 weist zum Antreiben des Schwenkantriebes ein Abtriebsritzel 24 mit einer Verzahnung 22 auf, wobei die Verzahnung 22 antriebswirksam mit einer Verzahnung 23 des Schwenkbegrenzungselementes 20 im Eingriff steht. In der Antriebsverbindung zwischen dem Schwenkantriebsmotor 21 und dem Schwenkbegrenzungselement 20 können auch weitere Getriebeelemente angeordnet werden, um eine erforderliche Antriebsübersetzung des Schwenkantriebes zu erreichen. Obwohl die Schwenksteuerwelle 17 Teil des im Innenraum 6 angeordneten Schwenkantriebes ist, können Teile der Schwenksteuerwelle 17 im Bereich, in dem die Schwenksteuerwelle 17 mit dem außerhalb des Bootskörpers 7 angeordneten Unterwassergehäuse 10 fest verbunden ist, auch geringfügig aus dem Bootskörper 7 herausragen.

Das Schwenkbegrenzungselement 20 ist starr mit der Schwenksteuerwelle 17 verbunden. Die Schwenksteuerwelle 17 ist wiederum starr mit dem Unterwassergehäuse 10 verbunden, sodass das Unterwassergehäuse 10 beim Verschwenken um genau den gleichen Winkel verschwenkt wird, wie das Schwenkbegrenzungselement 20. Im gezeigten Ausführungsbeispiel ist die Schwenksteuerwelle 17 mittels der Befestigungsschrauben 18 mit dem Unterwassergehäuse 10 verschraubt.

Das Schwenkbegrenzungselement 20 weist eine kreisbogenförmige Öffnung 27 auf, in der ein gehäusefester Bolzen als Endanschlagelement 30 angeordnet ist. Der Bolzen 30 ist fest mit dem Getriebegehäuse 8 verbunden und kann auch einstückig mit dem Getriebegehäuse 8 ausgeführt sein. Beispielsweise kann der Bolzen 30 als ein Teil eines gegossenen Getriebegehäuses 8 hergestellt sein.

Die Öffnung 27 bewegt sich beim Verschwenken des Unterwassergehäuses 10 kreisbogenförmig mit dem Schwenkbegrenzungselement 20 um die Schwenkachse 11. Die Anschlagflächen 28 und 29 an den beiden Enden der kreisbogenförmigen Öffnung 27 treffen beim Erreichen der jeweiligen Endposition auf den gehäusefesten Bolzen 30, der als Endanschlagelement dient. Dadurch wird der Schwenkbereich in beiden Richtungen begrenzt.

In der Fig. 2 ist der Schwenkantrieb und damit das Unterwassergehäuse 10 in seiner Nullstellung dargestellt. Eine Nullpositionsmarke 25 ist auf dem Schwenkbegrenzungselement 20 angebracht. Die Nullpositionsmarke 25 ist hier als eine Ausnehmung in Form einer Sacklochbohrung in dem Schwenkbegrenzungselement 20 ausgeführt.

In dem Sichtfensterbereich X in Fig. 2 ist eine Ansicht von außerhalb des Getriebegehäuses 8 auf ein Sichtfenster 26 dargestellt. Dieses Sichtfenster 26 ist so an dem Getriebegehäuse angeordnet, dass durch das Sichtfenster 26 hindurch die Nullpositionsmarke 25 sichtbar ist. Dies wird durch die Projektionslinien 31 in Fig. 2 verdeutlicht. Das Sichtfenster 26 ist zumindest so groß, dass die Nullpositionsmarke 25 in der Nullposition durch das Sichtfenster 26 sichtbar ist.

Bei einem großen Abstand zwischen dem Sichtfenster 26 im Getriebegehäuse 8 und der Nullpositionsmarke 25 im Inneren des Getriebegehäuses 8 könnten durch verschiedene Blickwinkel durch das Sichtfenster 26 unerwünschte Abweichungen bei der Bestimmung der Nullposition entstehen. Dem kann durch eine hier nicht dargestellte Referenzmarke abgeholfen werden, die im Inneren des Getriebegehäuses 8 nahe der Nullpositionsmarke 25 an dem Getriebegehäuses 8 oder gehäusefest an einem anderen Teil angebracht wird. Die korrekte Nullposition ist dann eingestellt, wenn die Referenzmarke gegenüber der Nullpositionsmarke 25 liegt, d.h. wenn die gehäusefeste Referenzmarke den geringsten Abstand zur Nullpositionsmarke 25 auf dem Schwenkbegrenzungselement 20 hat.

### Bezugszeichen

- 1: Bootsantrieb
- 2: Antriebsmotor
- 3: Motorabtriebswelle
- 4: erstes Getriebe
- 5: Antriebswelle
- 6: Innenraum
- 7: Bootskörper
- 8: Getriebegehäuse
- 9: Befestigungsarm
- 10: Unterwassergehäuse
- 11: Schwenkachse
- 12: zweites Getriebe
- 13: Propellerwelle
- 14: Propellerwelle
- 15: Propeller
- 16: Propeller
- 17: Schwenksteuerwelle
- 18: Befestigungsschraube
- 19: Wälzlager
- 20: Schwenkbegrenzungselement
- 21: Schwenkantriebsmotor
- 22: Verzahnung
- 23: Verzahnung
- 24: Antriebsritzel
- 25: Nullpositionsmarke
- 26: Sichtfenster
- 27: Öffnung
- 28: Anschlagfläche
- 29: Anschlagfläche
- 30: Endanschlagelement
- 31: Projektionslinien
- X: Sichtfensterbereich

## Patentansprüche

1. Bootsantrieb mit einem außerhalb eines Bootskörpers (7) und gegenüber dem Bootskörper (7) um eine vertikale Schwenkachse (11) schwenkbar angeordneten Unterwassergehäuse (10), in dem zumindest eine Propellerwelle (13) antreibbar gelagert ist, und mit einem im Innenraum (6) des Bootskörpers (7) angeordneten Schwenkantrieb zum Verschwenken des Unterwassergehäuses (10) zum Zwecke der Richtungssteuerung des Bootes, wobei der Schwenkantrieb ein Schwenkbegrenzungselement (20) und eine Schwenksteuerwelle (17) umfasst, die antreibbar mit einem Schwenkantriebsmotor (21) und starr mit dem Unterwassergehäuse (10) verbunden sind, wobei eine Nullpositionsmarke (25) an dem Schwenkbegrenzungselement (20) oder an der Schwenksteuerwelle (17) angeordnet ist, die ein einfaches Bestimmen einer Nullposition des Unterwassergehäuses (10) ermöglicht, wobei der Schwenkantrieb in einem Getriebegehäuse (4) des Bootsantriebes (1) angeordnet ist, und wobei das Getriebegehäuse (4) ein Sichtfenster aufweist, durch das die Nullpositionsmarke (25) zumindest in der Nullposition sichtbar ist.

2. Bootsantrieb nach Anspruch 1, **dadurch gekennzeichnet, dass** die Nullpositionsmarke (25) an dem Schwenkbegrenzungselement (20) angeordnet ist.

3. Bootsantrieb nach Anspruch 1, **dadurch gekennzeichnet, dass** das Sichtfenster derart am Getriebegehäuse (4) positioniert ist und solche Abmessungen aufweist, dass die Nullpositionsmarke (25) nur in der Nullposition erkennbar ist.

4. Bootsantrieb nach einem der vorgenannten Ansprüche, **dadurch gekennzeichnet, dass** das Getriebegehäuse (4) oder das Sichtfenster eine Referenzmarke aufweist, die in der Nullposition mit der Nullpositionsmarke (25) korrespondiert.

5. Bootsantrieb nach einem der vorgenannten Ansprüche, **dadurch gekennzeichnet, dass** die Nullpositionsmarke (25) eine Ausnehmung ist.

6. Bootsantrieb nach einem der Ansprüche 3 bis 5, **dadurch gekennzeichnet, dass** der Schwenkantrieb zwei Endpositionen aufweist, die durch zumindest ein an dem Getriebegehäuse (4) befestigtes Endanschlagelement (30) festgelegt sind, indem das Endanschlagelement (30) mit zumindest einer Anschlagfläche (28, 29) an dem Schwenkbegrenzungselemente (20) zusammenwirkt.

7. Bootsantrieb nach Anspruch 6, **dadurch gekennzeichnet, dass** das Endanschlagelement (30) Mittel zur Endlagendämpfung beim Anfahren der beiden Endpositionen aufweist.

8. Bootsantrieb nach einem der vorgenannten Ansprüche, **dadurch gekennzeichnet, dass** die Schwenksteuerwelle (17) zumindest einen Ölkanal aufweist, der zumindest in der Nullposition einen Ölaustausch in dem Unterwassergehäuse (10) vom Innenraum (6) des Bootskörpers (7) aus ermöglicht.

## Claims

1. Boat drive having an underwater housing (10) which is disposed outside a boat hull (7) and in relation to the boat hull (7) is disposed so as to be pivotable about a vertical pivot axis (11), at least one propeller shaft (13) being mounted so as to be drivable in said underwater housing (10), and having a pivot drive, disposed in the interior space (6) of the boat hull (7), for pivoting the underwater housing (10) for the purpose of controlling the direction of the boat, wherein the pivot drive comprises a pivot restriction element (20) and a pivot control shaft (17), both being connected in a drivable manner to a pivot drive motor (21) and in a rigid manner to the underwater housing (10), wherein a zero-position mark (25) is disposed on the pivot restriction element (20) or on the pivot control shaft (17), said zero-position mark (25) enabling a ready determination of a zero position of the underwater housing (10), wherein the pivot drive is disposed in a gearbox housing (4) of the boat drive (1), and wherein the gearbox housing (4) has a viewing window through which the zero-position mark (25) is visible at least in the zero position.

2. Boat drive according to Claim 1, **characterized in that** the zero-position mark (25) is disposed on the pivot restriction element (20).

3. Boat drive according to Claim 1, **characterized in that** the viewing window is positioned on the gearbox housing (4) in such a manner and has such dimensions that the zero-position mark (25) is identifiable only in the zero position.

4. Boat drive according to one of the preceding claims, **characterized in that** the gearbox housing (4) or the viewing window has a reference mark which in the zero position corresponds to the zero-position mark (25).

5. Boat drive according to one of the preceding claims, **characterized in that** the zero-position mark (25) is a recess.

6. Boat drive according to one of Claims 3 to 5, **characterized in that** the pivot drive has two terminal positions which are established by at least one terminal detent element (30) that is fastened to the gearbox housing (4), **in that** the terminal detent element (30) interacts with at least one detent face (28, 29) on the pivot restriction element (20).

7. Boat drive according to Claim 6, **characterized in that** the terminal detent element (30) has means for damping the terminal positions when the two end positions are approached.

8. Boat drive according to one of the preceding claims, **characterized in that** the pivot control shaft (17) has at least one oil duct which at least in the zero position enables an exchange of oil in the underwater housing (10) from the interior space (6) of the boat hull (7).

## Revendications

1. Entraînement pour navire présentant un boîtier immergé (10) disposé à l'extérieur du corps (7) du navire, apte à pivoter par rapport au corps (7) du navire autour d'un axe vertical de pivotement (11) et dans lequel au moins un arbre d'hélice (13) est monté à entraînement et un entraînement de pivotement disposé dans l'espace intérieur (6) du corps (7) du navire pour faire pivoter le boîtier sous-marin (10) en vue de commander la direction de déplacement du navire, l'entraînement de pivotement comprenant un élément (20) de limitation du pivotement et un arbre (17) de commande du pivotement reliés à entraînement à un moteur (21) d'entraînement du pivotement et solidairement au boîtier sous-marin (10), un repère (25) de position neutre étant disposé sur l'élément (20) de limitation du pivotement ou sur l'arbre (17) de commande du pivotement pour permettre une détermination aisée de la position neutre du boîtier sous-marin (10), l'entraînement de pivotement étant disposé dans un boîtier de transmission (4) de l'entraînement (1) du navire et le boîtier de transmission (4) présentant une fenêtre d'observation par laquelle le repère (25) de position neutre est visible au moins en position neutre.

2. Entraînement pour navire selon la revendication 1, **caractérisé en ce que** le repère (25) de position neutre est disposé sur l'élément (20) de limitation du pivotement.

3. Entraînement pour navire selon la revendication 1, **caractérisé en ce que** la fenêtre d'observation est placée sur le boîtier de transmission (4) et présente des dimensions telles que le repère (25) de position neutre n'est visible que dans la position neutre.

4. Entraînement pour navire selon l'une des revendications précédentes, **caractérisé en ce que** le boîtier de transmission (4) ou la fenêtre d'observation présentent un repère de référence qui correspond au repère (25) de position neutre dans la position neutre.

5. Entraînement pour navire selon l'une des revendications précédentes, **caractérisé en ce que** le repère (25) de position neutre est une découpe.

6. Entraînement pour navire selon l'une des revendications 3 à 5, **caractérisé en ce que** l'entraînement de pivotement présente deux positions d'extrémité qui sont définies par au moins un élément (30) de butée d'extrémité fixé sur le boîtier de transmission (4), l'élément (30) de butée d'extrémité coopérant avec au moins une surface de butée (28, 29) disposée sur l'élément (20) de limitation du pivotement.

7. Entraînement pour navire selon la revendication 6, **caractérisé en ce que** l'élément (30) de butée d'extrémité présente des moyens d'amortissement de l'approche des butées d'extrémité lors de l'approche des deux positions d'extrémité.

8. Entraînement pour navire selon l'une des revendications précédentes, **caractérisé en ce que** l'arbre (17) de commande du pivotement présente au moins un canal à huile qui, au moins dans la position neutre, permet un échange d'huile entre le boîtier sous-marin (10) et l'espace intérieur (6) du corps (7) du navire.
